# EUROPÄISCHE PATENTSCHRIFT

(11) **EP 0 545 202 B1**
(45) Veröffentlichungstag und Bekanntmachung des Hinweises auf die Patenterteilung: **31.07.1996**
(21) Anmeldenummer: 92119919.6
(22) Anmeldetag: 23.11.1992
(51) Int. Cl.: G03D 15/02, G03D 3/02

(54) **Flüssigkeitsabstreifer für fotografisches Material**
Squeegee mechanism for photographic material
Mécanisme d'essorage pour matériau photographique

(30) Priorität: 04.12.1991 DE 4139949; 13.12.1991 DE 4141192
(43) Veröffentlichungstag der Anmeldung: 09.06.1993
(73) Patentinhaber: Agfa-Gevaert AG, D-51373 Leverkusen (DE)
(72) Erfinder: Wernicke, Ubbo, Dr., W-5064 Rösrath-Kleineichen (DE); Osegowitsch, Viktor, Dipl.-Ing., W-8028 Taufkirchen (DE); Röckle, Günter, Ing.-grad., W-5270 Gummersbach (DE)

(56) Entgegenhaltungen:
- EP-A- 0 415 172
- EP-A- 0 505 820
- GB-A- 1 530 619

## Beschreibung

Die Erfindung betrifft eine Vorrichtung zur Verarbeitung fotografischer Materialien aus wenigstens einem mit einer Flüssigkeit gefüllten Tank und Mitteln, die die Flüssigkeit von dem den Tank verlassenden fotografischen Material weitgehend entfernen und in den gleichen Tank zurückführen.

Im Rahmen der fotografischen Verarbeitung durchläuft das Fotomaterial (Filme/Papiere) einen mehrstufigen Prozess z.B. Entwickeln, Wässern, Bleichen, Wässern, Fixieren, Wässern, Stabilisieren, Trocknen oder Entwickeln, Fixieren, Wässern, Trocknen.

Um das am Fotomaterial anhaftende Wasser vor der Trocknung möglichst weitgehend zu entfernen, wurden dort zuerst sogenannte "Abstreifer" eingesetzt. Dadurch wird der Trocknungsvorgang beschleunigt und Energie erspart, die sonst notwendig wäre, um das anhaftende Wasser zu verdampfen.

Mitunter werden diese Abstreifer auch vor und nach den einzelnen Verarbeitungsstufen eingesetzt, um die Verschleppung der Lösungen zu vermindern. Verwendet werden zu den genannten Zwecken z.B. Gummilippen, die das Fotomaterial einseitig oder beidseitig abstreifen.

Auch sind Vorrichtungen bekannt, mit denen durch Druckluft die oberflächlich anhaftende Flüssigkeit abgeblasen wird. Eine weitere Methode ist die Vakuum-Absaugung.

Während die Erzeugung von Vakuum technisch relativ aufwendig ist, hat die einfache Anwendung von Druckluft den Nachteil, daß die chemischen Lösungen fein zerstäubt an Stellen hingelangen, wo nach Verdunsten der Flüssigkeit störende Kristall-Rückstände verbleiben.

Gummilippen haben wiederum den Nachteil, daß sie bei längerer Benutzung mit einer bestimmten Materialbreite an den Rändern stärker abgenutzt werden als in der Mitte und deswegen beim Wechsel des Formats nicht mehr gleichmäßig über die gesamte Materialbreite wirken. Sie müssen deswegen häufig erneuert werden.

Auch werden in der fotografischen Technik häufig sogenannte Abquetsch-Walzen angewendet, durch die das Fotomaterial unter Druck hindurchgeführt wird. Dadurch wird die oberflächlich anhaftende Flüssigkeit einigermaßen entfernt. Flüssigkeit und Chemikalien, die sich in den Gelatine-Schichten des Fotomaterials befinden, werden so nicht entfernt. Der Effekt eines solchen Walzenpaares ist demnach unzureichend.

Die hier im Sinne von Art. 54(3) EPÜ zitierte europäische Patentanmeldung EP-A-0 050 820 beschreibt eine Vorrichtung, bei der
a) mehrere übereinander folgende Rollenpaare über dem Flüssigkeitsniveau des Tanks vorgesehen sind,
b) die Rollen eines jeden Rollenpaares parallel zueinander angeordnet sind,
c) alle Rollenpaare in einer vertikalen Ebene liegen und
d) eine Flüssigkeitszufuhr an der höchsten Stelle des am höchsten angebrachten Rollenpaares vorgesehen ist.

Die erfindungsgemäße Vorrichtung ist dadurch gekennzeichnet, daß die Mittel, die die Flüssigkeit von dem den Tank verlassenden fotografischen Material weitgehend entfernen und in den gleichen Tank zurückführen
a) aus mehreren übereinander folgenden Rollenpaaren bestehen, die über dem Flüssigkeitsniveau des Tanks vorgesehen oder dem Tank nachgeschaltet sind, wobei
b) die Rollen eines jeden Rollenpaares parallel zueinander angeordnet sind,
c) mindestens ein Rollenpaar, vorzugsweise das oberste, mit einer auf das Rollenpaar gerichteten Flüssigkeitszufuhr versehen ist und
d) der Druck, mit dem die Rollen wenigstens eines Rollenpaares sich berühren, auf 4 900 bis 98 000 pa eingestellt ist.

Vorzugsweise sind die Achsen jedes Rollenpaares parallel zur Horizontalen eingestellt.

Bevorzugt erfüllen wenigstens 50 % der Rollenpaare, insbesondere alle Rollenpaare die vorstehende Druckbedingung.

Vorzugsweise ist wenigstens eine Rolle wenigstens eines Rollenpaares angetrieben; insbesondere sind alle Rollenpaare angetrieben.

Die Oberfläche wenigstens einer Rolle jedes Rollenpaares ist bevorzugt aus einem elastischen Material, vorzugsweise aus Gummi. Die andere Rolle kann ebenfalls aus einem elastischen Material, aber auch z.B. aus Edelstahl oder Hartplastik sein.

In einer bevorzugten Ausführungsform der Vorrichtung ist die Flüssigkeitszufuhr an der höchsten Stelle des am höchsten angebrachten Rollenpaares vorgesehen. Das fotografische Material, das nach Verlassen des Tanks zwischen den Rollen jedes Rollenpaares hindurchgeführt wird, kann so mit einer geringen Menge einer Flüssigkeit, insbesondere mit Wasser, beaufschlagt werden, so daß eine Kaskadenwässerung mit geringsten Mengen auf engstem Raum realisiert wird.

Die Vorrichtung übereinander angeordneter Rollenpaare kann mehrfach vorgesehen sein, auch bezüglich eines Tanks mehrfach, wobei das aufgetragene Wasser im Gegenstrom zum fotografischen Material geführt und gegebenenfalls durch Leitbleche oder Führungen dorthin geleitet wird.

Die erfindungsgemäße Vorrichtung wird in der Figur 1 näher beschrieben.

Fig. 1 zeigt eine Seitenansicht der erfindungsgemäßen Vorrichtung mit den Laufrichtungen der Rollenpaare, des fotografischen Materials und einer aufgebrachten Flüssigkeit.

In Fig. 1 stellt (1) einen Tank innerhalb einer fotografischen Verarbeitungsapparatur dar, z.B. einen Wässerungstank, dessen Wasserniveau nicht gezeigt ist. An einem Gerüst (nicht gezeigt) sind übereinander auf Achsen (2) Rollenpaare (3) angebracht, von denen jeweils eine mit einem Antrieb (nicht gezeigt) versehen ist. Mit (4) ist das fotografische Material mit seiner durch einen Pfeil angegebenen Laufrichtung, mit (5) eine am Punkt (6) zugegebene Flüssigkeit bezeichnet, insbesondere Waschwasser. Das Waschwasser kann auf eine Seite oder auf beide Seiten des fotografischen Materials aufgetragen werden, läuft außen um die Rollen herum, bevor es auf das nächste Rollenpaar kommt, bis es schließlich in den Tank (1) tropft. (7) kennzeichnet eine Vorrichtung die für die Einstellung des Druckes zwischen den beiden Rollen des Rollenpaares sorgt.

Das Waschwasser kann geeignete Zusätze, wie Netzmittel, Oxidationsschutzmittel und Biocide enthalten und kann auf einen definierten pH-Wert eingestellt sein.

Vorzugsweise werden 2 bis 20, insbesondere 3 bis 15 Rollenpaare vorgesehen, deren Breite auf das zu verarbeitende fotografische Material abgestimmt ist. Der Rollendurchmesser ist unkritisch; aus Platzgründen wird man Durchmesser zwischen 1 und 10 cm wählen. Die beiden Rollen eines jeden Rollenpaares können unterschiedliche Durchmesser aufweisen.

Der Andruck der Rollenpaare wird beispielsweise durch Zugfedern, die um beide Achsen der Rollen geführt sind, eingestellt.

Mit der erfindungsgemäßen Vorrichtung kann ein Wässerungsverfahren für ein fotografisches Material, das zuvor mit einer Chemikalienlösung, beispielsweise einem Entwicklungs-, Bleich-, Fixier- oder Bleichfixierbad behandelt wurde, durchgeführt werden, bei dem das Material nach Durchlaufen des Bades durch mehrere übereinander folgende Rollenpaare geführt wird, die sich über dem Flüssigkeitsniveau des Bades befinden oder dem Bad nachgeschaltet sind, wobei die Rollen eines jeden Rollenpaares parallel zueinander angeordnet sind und wobei das Material nach dem Passieren wenigstens eines Rollenpaares mit Wasser befeuchtet wird. Vorzugsweise wird das Material nach jedem Passieren eines Rollenpaares mit Wasser befeuchtet. Insbesondere wird zum Befeuchten eines unteren Rollenpaares das von jeweils darüberliegenden Rollenpaare herablaufende Wasser benutzt. Zur Befeuchung über einem Rollenpaar werden insbesondere 20 bis 500 ml Wasser/m² verwendet. Vorzugsweise werden 30 bis 300 ml/m² verwendet.

Das Wasser wird vorzugsweise in das Bad geleitet, das das Material gerade verlassen hat.

### Beispiele

### Beispiel 1 (Vergleich)

Ein fotografischer Film der Breite 35 mm durchläuft einen Entwickler, eine Wässerung, ein Bleichbad, eine Wässerung, ein Fixierbad, eine Wässerung und wird schließlich getrocknet.

Die Zusammensetzung des Bleichbades entspricht folgender Formel:

| | |
|---|---|
| NH₄Br | 140 g/l |
| (NH₄) FeEDTA | 70 g/l |
| EDTA-Säure | 10 g/l |
| pH | 6,0. |

Die Verweilzeit des Films im Bleichbad beträgt 4 min 20 sek., die Temperatur 37,8°C. Nach dem Bleichbad läuft der Film in einen kleinen Wässerungstank von 0,5 l Inhalt ein.

Anschließend durchläuft das Material einen zweiten Wässerungstank von 5,0 l Inhalt.

Vorschubgeschwindigkeit 5 m/min

Wässerungsrate 200 ml/m² in Wässerungstank 1.
Wässerungstank 2 verbleibt ohne Frischwasserzulauf.

Nach 30 min waren 5 m² Film durch die Apparatur gelaufen. Analytisch bestimmt wurde als Maß der Verschleppung vom Bleichbad in die Wässerung der Gehalt an NH₄Br im Tank 2.

| | |
|---|---|
| Tank 2: NH₄Br | 9,5 g/l |

### Beispiel 2 (erfindungsgemäß)

Es wurde wie im Beispiel 1 verfahren, jedoch wurde oberhalb des Wässerungstanks 1 an der Auslaufseite des Materials der erfindungsgemäße Abstreifer gemäß Figur 1 mit 3 vertikal übereinander angeordneten, angetriebenen Rollenpaaren, die parallel zur Horizontalen ausgerichtet sind, montiert. Weiterhin wurde der Wasserzulauf zu Tank 1 geschlossen und stattdessen 200 ml Wasser/m² auf das obere Rollenpaar getropft. Erst von dem letzten Rollenpaar gelangt das Wasser in den Tank 1. Der Druck mit dem sich die Rollen aller drei Rollenpaare berührten, betrug 9 800 pa. Die Oberflächen aller Rollen waren aus Gummi.

Um die Wirksamkeit der erfindungsgemäßen Apparatur zu demonstrieren, wurde erneut die NH₄Br-Konzentration im Tank 2 bestimmt.

| | |
|---|---|
| Tank 2: NH₄Br | 1,3 g/l. |

- Ergebnis:: Bei gleicher eingesetzter Wassermenge ist die Reinigung des Fotomaterials mehr als 7 mal so gut wie ohne den erfindungsgemäßen Abstreifer.

### Beispiel 3 (Vergleich)

Ein handelsübliches fotografisches Colorpapier durchläuft einen Entwickler, eine Wässerung, ein Bleichbad, eine Wässerung, ein Fixierbad, eine Wässerung und wird anschließend getrocknet.

| | | |
|---|---|---|
| Zeiten: Entwickler | 45 sek | 35°C |
| Wässerung | 22 sek | 25°C |
| Bleichbad | 45 sek | 35°C |
| Wässerung | 22 sek | 25°C |
| Fixierbad | 45 sek | 35°C |
| Wässerung I | 22,5 | 25°C |
| Wässerung II | 22,5 | 25°C |
| Wässerung III | 22,5 | 25°C |

Die Zusammensetung des Fixierbades entspricht folgender Formel

| | |
|---|---|
| Na₂S₂O₃ | 100 g/l |
| Na₂SO₃ | 10 g/l |

und wurde während der Versuchsdauer regeneriert.

Der Tankinhalt des Tanks betrug jeweils 5 l. Die Wässerungsrate im Wässerungstank 1 betrug 120 ml/m². Wässerungstank II blieb ohne Frischwasserzulauf. Wässerungstank III erhielt 900 ml/m².

Nach Verarbeitung von 100 m² 8,9 breiter Rollenware wurde analytisch der Gehalt an Natrium-Thiosulfat im Wässerungstank II bestimmt. Damit ist ein Maß für die Verschleppung gegeben, die bei einer Wässerung von 120 ml/m² im Tank I resultiert.

Gefunden wurden 11,8 g Na₂S₂O₃/l im Tank II.

### Beispiel 4 (erfindungsgemäß)

Es wurde wie in Beispiel 3 verfahren, jedoch wurde im Wässerungstank I der erfindungsgemäße Abstreifer mit 4 übereinander angeordneten, angetriebenen Rollenpaaren montiert und das Wasser selbst aus dem Tank abgelassen.

Weiterhin wurde der Wasserzulauf zu Tank I geschlossen und stattdessen 120 ml/m² Wasser auf das obere Rollenpaar getropft.

Der Druck, mit dem sich die 4 Rollenpaare berührten, war ca. 68 600 pa.

Wiederum wurde die Natrium-Thiosulfatkonzentration im Wässerungstank II bestimmt (analytisch).

| | |
|---|---|
| Tank II: Natrium-Thiosulfat | 2,9 g/l |

Bei gleicher eingesetzter Wassermenge für die Wässerungsstufe I resultiert eine verbesserte Reinigung des Materials.

## Patentansprüche

1. Vorrichtung zur Verarbeitung fotografischer Materialien mit wenigstens einem mit einer Flüssigkeit gefüllten Tank und Mitteln, die die Tankflüssigkeit von dem den Tank verlassenden fotografischen Material weitgehend entfernen und in den gleichen Tank zurückführen, wobei
a) diese Mittel aus mehreren übereinander folgenden Rollenpaaren bestehen, die über dem Flüssigkeitsniveau des Tanks vorgesehen oder dem Tank nachgeschaltet sind,
b) die Rollen eines jeden Rollenpaares parallel zueinander angeordnet sind,
c) mindestens ein Rollenpaar mit einer Flüssigkeitszufuhr versehen ist und
d) der Druck, mit dem die Rollen wenigstens eines Rollenpaares sich berühren, auf 4 900 bis 98 000 pa eingestellt ist.

2. Vorrichtung nach Anspruch 1, wobei die Achsen jedes Rollenpaares parallel zur Horizontalen eingestellt sind.

3. Vorrichtung nach Anspruch 1, wobei wenigstens 50 % der Rollenpaare die Bedingung erfüllen, daß der Druck, mit dem sich die Rollen berühren, auf 4 900 bis 98 000 pa eingestellt ist.

4. Vorrichtung nach Anspruch 1, wobei wenigstens eine Rolle des wenigstens eines Rollenpaares angetrieben ist.

5. Vorrichtung nach Anspruch 1, wobei eine Flüssigkeitszufuhr an der höchsten Stelle des am höchsten angebrachten Rollenpaares vorgesehen ist.

6. Vorrichtung nach Anspruch 1, wobei die Oberfläche wenigstens einer Rolle jedes Rollenpaares aus einem elastischen Material, vorzugsweise Gummi, ist.

## Claims

1. A device for processing photographic materials with at least one liquid-filled tank and means for removing most of the liquid from the photographic material leaving the tank and for conducting said liquid back into the same tank, wherein
a) the said means comprise a plurality of pairs of rollers which are arranged one above the other and are provided above the liquid level of the tank or downstream of the tank,
b) the rollers of each such pair of rollers are arranged parallel to one another,
c) at least one pair of rollers, preferably the uppermost pair, is provided with a liquid supply, and
d) the pressure with which the rollers of at least one pair of rollers make contact with one another is adjusted to between 4,900 and 98,000 pa.

2. A device according to claim 1, wherein the axes of each pair of rollers are set parallel to the horizontal.

3. A device according to claim 1, wherein at least 50% of the pairs of rollers fulfil the condition that the pressure with which the rollers contact one another is adjusted to between 4,900 and 98,000 pa.

4. A device according to claim 1, wherein at least one roller of the at least one of rollers is driven.

5. A device according to claim 1, wherein a liquid supply is provided at the highest point of the uppermost pair of rollers.

6. A device according to claim 1, wherein the surface of at least one roller of each pair of rollers is made of an elastic material, preferably rubber.

## Revendications

1. Dispositif pour le traitement de matériaux photographiques, comportant au moins un récipient rempli d'un liquide et des moyens qui éliminent largement le liquide du matériau photographique quittant le récipient et le ramènent dans le même récipient, dans lequel
a) ces moyens sont constitués de plusieurs paires de rouleaux qui se suivent l'une au-dessus l'autre, sont prévues au-dessus du niveau du liquide du récipient ou sont montées après le récipient,
b) les rouleaux de chaque paire de rouleaux sont disposés parallèlement l'un à l'autre,
c) au moins une paire de rouleaux est munie d'une arrivée de liquide et
d) la pression avec laquelle les rouleaux d'au moins une paire de rouleaux se touchent est réglée à 4.900 à 98.000 Pa.

2. Dispositif selon la revendication 1, dans lequel les axes de chaque paire de rouleaux sont disposés parallèlement à l'horizontale.

3. Dispositif selon la revendication 1, dans lequel au moins 50% des paires de rouleaux remplissent la condition selon laquelle la pression avec laquelle les rouleaux se touchent est réglée à 4.900 à 98.000 Pa.

4. Dispositif selon la revendication 1, dans lequel au moins un rouleau d'au moins une paire de rouleaux est entraîné.

5. Dispositif selon la revendication 1, dans lequel une arrivée de liquide est prévue au point le plus haut de la paire de rouleaux disposée le plus haut.

6. Dispositif selon la revendication 1, dans lequel la surface d'au moins un rouleau de chaque paire de rouleaux est constituée d'un matériau élastique, de préférence de caoutchouc.
